# FASCICULE DE BREVET EUROPEEN

(11) **EP 3 067 547 B1**
(45) Date de publication et mention de la délivrance du brevet: **23.05.2018**
(21) Numéro de dépôt: 16151780.0
(22) Date de dépôt: 19.01.2016
(51) Int. Cl.: F02M 26/06, F02M 35/10, F02M 26/19

(54) **CONNECTEUR D ENTREE DE TURBOCOMPRESSEUR AVEC DIFFUSEUR DE GAZ EGR**
EINGANGSANSCHLUSS EINES TURBOKOMPRESSORS MIT AGR-GASVERTEILER
TURBOCHARGER INPUT CONNECTOR WITH EGR GAS DIFFUSER

(30) Priorité: 11.03.2015 FR 1551998
(43) Date de publication de la demande: 14.09.2016
(73) Titulaire: Renault S.A.S., 92100 Boulogne-Billancourt (FR)
(72) Inventeur: CHALMETTE, Bruno, 92150 SURESNES (FR)

(56) Documents cités:
- WO-A2-2010/045075
- DE-A1- 19 809 862
- DE-A1-102007 035 556
- JP-A- 2007 154 675
- US-A- 4 235 209
- US-A- 5 207 714

## Description

### Domaine technique de l'invention

La présente invention concerne un connecteur d'entrée d'air d'un turbocompresseur d'un moteur thermique de véhicule automobile.

La présente invention concerne plus particulièrement un connecteur d'entrée d'air de turbocompresseur comportant une connexion avec un circuit de recirculation de gaz brulés.

La présente invention concerne également un moteur thermique comprenant un turbocompresseur.

### Etat de la technique

Les véhicules automobiles équipés de moteurs à combustion interne comprennent des systèmes destinés à améliorer l'efficacité desdits moteurs en augmentant par exemple la puissance tout en diminuant les rejets polluants. Un turbocompresseur est l'un des trois principaux systèmes connus de suralimentation généralement employés sur les moteurs à combustion interne, essence ou diesel, destinés à augmenter la puissance volumique, les deux autres étant le compresseur volumétrique et l'injection gazeuse.

Le principe desdits systèmes est d'augmenter la pression des gaz admis, permettant un meilleur remplissage des cylindres en mélange « air/carburant », permettant ainsi d'augmenter la puissance volumique du moteur afin d'augmenter la puissance ou de réduire la consommation avec un moteur de plus faible cylindrée.

Lesdits systèmes sont également associés à des systèmes de dépollution et une partie des gaz brulés encore chauds est récupérée pour être réinjectée dans le flux d'air d'admission, de manière préférentielle avant le turbocompresseur. Les gaz brulés sont prélevés depuis le circuit d'échappement en aval selon le sens d'écoulement des gaz des systèmes de dépollution qui comprennent par exemple un pot catalytique ou un piège à oxyde d'azote (ou NoxTrap en anglais). Ils sont renvoyés en amont du turbocompresseur via un circuit de gaz recirculés dont le passage est contrôlé par une vanne EGR (EGR pour Exhaust Gaz Recirculation en anglais). Ledit circuit est couramment connu sous le nom de circuit EGR. Le système de dépollution par recirculation des gaz d'échappement est donc constitué d'une conduite permettant de faire transiter les gaz d'échappement vers l'admission, assortie d'un échangeur thermique destiné à refroidir les gaz brûlés et de ladite vanne apte à régler le débit de gaz brûlés injectés dans le circuit d'admission d'air. Cette vanne est pilotée par le calculateur de contrôle moteur. Ce système a pour effet de :
- ralentir la vitesse de combustion via la diminution de la proportion d'oxygène dans les gaz ;
- augmenter la capacité thermique des gaz et donc diminuer leur température pendant la combustion ;

Ceci a pour effet de diminuer la quantité d'oxydes d'azote (NOx) dans les gaz échappement à l'origine notamment de la pollution atmosphérique à l'ozone.

D'autres systèmes de récupération de gaz sont susceptibles d'amener également dans le circuit d'admission d'air des gaz ayant déjà passé dans le moteur. On distingue ainsi les gaz de blow-by, majoritairement composés d'air, qui peuvent provenir de la chambre de combustion du moteur ou d'autres organes moteurs et qui sont passés à travers les segments des pistons et par le bas du carter moteur où ils se chargent en huile liquide, sous forme de fines gouttelettes. Selon les normes d'antipollution, ces gaz ne pouvant être rejetés directement dans l'atmosphère, sont alors réinjectés à l'admission après avoir été débarrassés de leur huile afin d'éviter de réduire le rendement de la combustion et donc d'accroitre les émissions toxiques.

Les gaz de blow-by sont donc un mélange air/gouttes d'huile, où les gouttes sont très diluées. Le filtrage des gaz de blow-by peut s'effectuer de manière connue par la décantation. Le procédé de décantation consiste à faire circuler les gaz chargés de particules dans un décanteur comportant une chambre munie de chicanes. L'huile recueillie par impaction est ensuite renvoyée essentiellement par gravité dans le bas du carter moteur au moyen de canules dont l'orifice d'entrée est souvent placé au fond du décanteur. Les gaz déshuilés sont quant à eux renvoyés dans le circuit d'admission d'air dans un collecteur d'admission disposé en amont du turbocompresseur.

Cependant les différents flux de gaz d'admission présentent des caractéristiques différentes et Ils ne peuvent être mélangés l'un à l'autre de façon brutale en un seul point de collecte. Les gaz de blow-by et les gaz provenant du circuit EGR ne peuvent ainsi cohabiter aisément et notamment les résidus d'huile susceptibles d'être encore présents dans les gaz de blow-by ne doivent pas arriver à une entrée chaude de la vanne EGR sous risque de provoquer des incendies.

De manière connue, l'air frais est amené depuis un filtre à air par un conduit d'air généralement en plastique avec une base caoutchouc. L'EPDM est de manière connue utilisé pour la fabrication desdits conduits. Cependant, les gaz brulés provenant du circuit EGR ou du décanteur de blow-by sont en général incompatibles avec certaines bases caoutchouc utilisées dans la fabrication d'un conduit d'air. Ils ne peuvent donc pas être collectés dans le conduit d'air avec l'air frais. Lesdits gaz brulés doivent donc être introduits dans un collecteur rigide tel qu'un connecteur d'entrée du turbocompresseur. Ledit connecteur peut présenter une forme adaptée à améliorer la vitesse d'entrée des gaz dans le compresseur du turbocompresseur ainsi que le débit desdits gaz. De manière générale, la partie d'écoulement d'air frais dans ledit connecteur est de forme conique pour améliorer les vitesses du flux d'air frais à l'entrée dans le turbocompresseur.

Les gaz brulés sont ainsi amenés par un conduit jusqu'au connecteur d'entrée de turbocompresseur où ils rejoignent l'air frais. De manière connue, les directions des deux flux de gaz brulés et d'air frais sont sensiblement orthogonales afin d'améliorer le mélange des gaz à l'entrée dans le turbocompresseur mais le flux des gaz brulés peut être important et empêcher le flux d'air frais d'arriver également au turbocompresseur ou tout du moins de réduire le flux d'air frais en créant une forte perte de charge. La géométrie également entraine une augmentation de la perte de charge du flux d'air frais. En effet, le flux de gaz recirculés débouche d'un conduit sensiblement cylindrique dans le connecteur d'entrée de turbocompresseur de forme conique. La rupture de paroi due au débouché de gaz recirculés peut alors provoquer des chocs et donc des pertes de charge. Il existe donc un besoin d'un connecteur d'entrée de turbocompresseur adapté à collecter les flux de gaz brulés, de gaz déshuilés et d'air frais présentant des caractéristiques différentes et connecté à l'entrée d'un turbocompresseur et autorisant un écoulement optimal desdits gaz mélangés jusqu'à l'entrée du turbocompresseur.

La publication FR-A1-2950659 divulgue un connecteur d'entrée d'un turbocompresseur apte à collecter les flux de gaz d'un circuit de gaz brulés de recirculation EGR et d'air frais provenant d'un filtre à air. Ledit connecteur est apte à amener le flux de gaz provenant du circuit de recirculation de gaz brulés pour être diffusés dans le flux d'air frais avant la roue du compresseur. Ledit connecteur comporte un joint sensiblement conique comprenant des trous pour la diffusion des gaz brulés dans le flux d'air frais circulant selon l'axe du cône.

Un inconvénient de cette publication est que le connecteur comprend une pièce supplémentaire qui est le joint conique issue d'une matière à base de caoutchouc, ce qui rend difficile la connexion avec le conduit des gaz déshuilés, notamment si l'encombrement est un facteur important.

Un inconvénient est que ledit connecteur est donc complexe et couteux à produire.

Un des buts de l'invention est de remédier à ces inconvénients et l'invention a pour objet un connecteur d'entrée de turbocompresseur d'un moteur thermique apte à accueillir un flux de gaz de recirculation, un flux de gaz issus de décantation et un flux d'air frais et amener le mélange des flux vers le turbocompresseur en optimisant les circulations des gaz et en améliorant le mélange desdits gaz depuis leur point de mélange jusqu'à l'entrée du turbocompresseur.

L'invention concerne plus particulièrement un connecteur d'entrée de turbocompresseur de moteur thermique comprenant :
- un conduit principal d'amenée d'air frais de révolution autour d'un axe primaire,
- un conduit cylindrique d'amenée de gaz de recirculation dont l'axe est orthogonal à l'axe primaire et débouchant dans le conduit principal,
caractérisé en ce que le débouché du conduit des gaz de recirculation comprend une paroi de diffusion affleurant la surface de la paroi du conduit d'amenée d'air frais.

De manière avantageuse, le débouché du conduit d'amenée des gaz recirculés comprend une paroi de diffusion affleurant la surface de la paroi du conduit principal afin de diminuer les obstacles à l'écoulement d'air frais et donc les pertes de charges. La paroi de diffusion permet également de diminuer l'impact de l'introduction des gaz recirculés dans le flux d'air frais.

Selon d'autres caractéristiques de l'invention :
- la paroi de diffusion comprend une grille de diffusion.

De manière avantageuse, la paroi de diffusion comprend une grille afin de réduite l'impact de l'introduction des gaz recirculés dans le flux d'air frais en créant une perte de charge et en canalisant les gaz recirculés dans de multiples flux de sections réduites.
- la paroi de diffusion comprend au moins une barre s'étendant selon une direction sensiblement orthogonale à l'axe primaire.

De manière avantageuse, la paroi de diffusion comprend au moins une rainure et au moins une bosselure s'étendant parallèlement selon une même direction sensiblement orthogonale à l'axe primaire, ce qui permet de canaliser le flux des gaz recirculés. Lesdites au moins une rainure et au moins une bosselure comprennent à une extrémité un orifice débouchant dans le conduit d'amenée d'air, ce qui permet de bien diriger les gaz recirculés par rapport au flux d'air frais et d'améliorer le mélange des gesdits gaz recirculés et de l'air frais en créant un effet tourbillonnant ou « swirl » en anglais.
- la paroi de diffusion comprend des orifices coniques.

De manière avantageuse, la paroi de diffusion comporte des orifices coniques pour accroitre la vitesse des gaz recirculés afin d'améliorer leur mélange avec l'air frais avant l'entrée dans le turbocompresseur.
- le diamètre des sections aval selon le sens d'écoulement des gaz recirculés des orifices coniques est compris dans la plage de 1 à 3mm.

De manière avantageuse, le diamètre des sections aval selon le sens d'écoulement des gaz recirculés des orifices coniques est compris dans une plage de 1 à 3 mm, ce qui permet de réduire l'impact de l'introduction des gaz recirculés dans le flux d'air frais principal. L'espace formé entre lesdits orifices est d'autant plus important pour permettre un écoulement d'air frais.
- les orifices sont répartis en périphérie de la paroi de diffusion entourant un orifice central.

De manière avantageuse, les orifices coniques sont répartis en périphérie de la paroi de diffusion et entourent un orifice central, pour permettre un meilleur mélanges des gaz brulés et de l'air frais.
- le conduit cylindrique de gaz recirculés est inséré dans un canal creusé dans le connecteur.

De manière avantageuse, le conduit cylindrique des gaz recirculés est inséré dans un canal creusé dans le connecteur afin de faciliter l'obtention du connecteur ave le conduit de gaz recirculés.
- la paroi de diffusion est fixée solidaire à une extrémité aval du conduit cylindrique des gaz recirculés selon le sens de circulation des gaz recirculés.

De manière avantageuse, la paroi de diffusion est fixée solidaire à une extrémité aval du conduit des gaz recirculés, ce qui permet de faciliter l'obtention du connecteur. En effet, ladite paroi peut être fixée au préalable au conduit des gaz recirculés afin que celui-ci soit inséré dans le canal du connecteur, ce qui permet de diminuer les difficultés de positionnement de ladite paroi de diffusion à la paroi du conduit pricipal.
- la paroi de diffusion et le conduit de gaz recirculés sont obtenus par moulage d'une pièce unique.

De manière avantageuse, la paroi de diffusion et le conduit de gaz recirculés sont d'une pièce issue de moulage pour faciliter l'obtention du connecteur et du conduit des gaz recirculés.
- la paroi de diffusion et le conduit principal sont d'une pièce obtenue par moulage.

De manière avantageuse, la paroi de diffusion et le conduit principal sont d'une seule pièce obtenue par moulage. La paroi de diffusion est générée par l'obtention d'orifice dans la paroi du conduit primaire au débouché du conduit de gaz recirculés.
- le conduit primaire est conique.

De manière préférentielle, la forme conique du conduit principal d'air frais permet d'accroitre la vitesse des gaz mélangés à l'entrée dans le turbocompresseur.

### Brève description des figures

D'autres caractéristiques et avantages de l'invention apparaîtront à la lecture de la description détaillée qui suit pour la compréhension de laquelle on se reportera aux dessins annexés dans lesquels :
-les figures 1 et 2 représentent une vue schématique panoramique du connecteur d'entrée de turbocompresseur.
-la figure 3 représente une vue schématique du connecteur selon un premier mode de réalisation.
-la figure 4 représente une vue schématique de coupe du connecteur selon le premier mode de réalisation.
-la figure 5 représente une vue schématique du connecteur selon un deuxième mode de réalisation.
--la figure 6 représente une vue schématique de côté du connecteur selon un troisième mode de réalisation.

### Description détaillée des figures

Dans la description qui va suivre, des chiffres de référence identiques désignent des pièces identiques ou ayant des fonctions similaires.

Les termes amont et aval se réfèrent au sens d'écoulement des gaz avant l'entrée dans le turbocompresseur.

Comme représenté dans les figures 1 à 3, un connecteur d'entrée 10 est fixé à l'entrée d'un turbocompresseur (non représenté), ledit connecteur comprenant une entrée pour des flux d'air frais 11, une entrée pour des flux de gaz recirculés 12 issus d'un piquage depuis le circuit d'échappement des gaz de préférence en aval de systèmes de dépollution tels qu'un catalyseur ou un piège à oxyde d'azote, et une entrée pour des flux de gaz déshuilés 14 pris depuis un décanteur (non représenté). Les gaz recirculés et les gaz déshuilés contenant des substances susceptibles d'avoir des réactions avec des éléments en caoutchouc par exemple, ne peuvent donc pas être collectés dans un conduit souple tel qu'un conduit d'amenée d'air frais. Il est connu de collecter les flux des différents gaz dans un élément rigide tel qu'un connecteur d'entrée disposé à l'entrée d'un turbocompresseur.

De manière connue, le connecteur d'entrée 10 est en matière rigide de préférence en thermoplastique. Il comprend une paroi d'appui 16 comportant des orifices de fixation 13 destinés à être traversés par des vis de fixation (non représentées) pour fixer solidaire ladite paroi d'appui 16 du connecteur d'entrée 10 contre l'entrée du turbocompresseur. Ladite paroi d'appui 16 comporte un orifice 18 débouchant dans l'entrée du turbocompresseur.

Le connecteur d'entrée 10 comprend un conduit principal 20 connecté à un circuit d'alimentation d'air frais en aval d'un filtre à air. Ledit conduit principal 20 est de manière préférentielle conique afin d'accroitre la vitesse des gaz à l'entrée dans le turbocompresseur.

Le connecteur d'entrée comprend une connexion avec un circuit de gaz recirculés ou « EGR » pour Exhaust Gaz Recirculation en anglais issus d'un circuit d'échappement de gaz brulés. Ladite connexion comprend un canal d'amenée de gaz recirculés 21 sensiblement cylindrique creusé dans le connecteur 10 et débouchant de manière sensiblement orthogonale dans le conduit principal 20 afin d'améliorer le mélange des gaz à l'entrée dans le turbocompresseur. Ledit canal d'amenée est connecté avec un conduit d'amenée de gaz recirculés 22. L'axe dudit canal d'amenée X1 de gaz recirculés 21 est donc orthogonal à l'axe X du conduit principal 20.

Le conduit d'amenée des gaz 22 recirculés comprend un élément tubulaire 23 de manière préférentielle coudé afin de diminuer l'encombrement du connecteur et comporte une extrémité amont tubulaire adaptée à être connectée à un conduit de gaz brulés (non représenté), et une extrémité aval sensiblement tubulaire adaptée à être insérée dans le canal d'amenée de gaz recirculés 21.

Selon les figures 4 à 6, ledit débouché du canal d'amenée de gaz recirculés 21 dans le conduit principal 20 est masqué par une paroi de diffusion 25 qui affleure la surface de la paroi 24 dudit conduit principal, ce qui réduit les aspérités à la surface de la paroi du conduit principal avec pour effet de diminuer les turbulences à proximité dudit débouché . On entend par « affleurer » le fait que la forme de la paroi de diffusion 25 épouse sensiblement la forme de la paroi 24 du conduit principal 20 sans présenter des aspérités par rapport à la paroi 24 du conduit principal.

Selon un premier mode de réalisation représenté en figures 3 et 4, la paroi de diffusion 25 comprend un orifice sensiblement conique principal 31 médian entouré par au moins un orifice auxiliaire sensiblement conique en périphérie 32 de la paroi de diffusion. Les axes des orifices coniques médian et en périphérie sont sensiblement parallèles entre eux et débouchent de façon sensiblement orthogonale à la paroi de diffusion 25 dans le conduit principal. Lesdits orifices coniques présentent une section rétrécie 33 tournée vers le conduit principal 20. Le diamètre de la section rétrécie 33 des orifices auxiliaires est sensiblement inférieur au diamètre la section rétrécie 33' de l'orifice principal médian 31. De manière préférentielle, le diamètre de ladite section rétrécie 33 des orifices auxiliaires en périphérie 32 est de l'ordre de 1mm tandis que le diamètre de la section rétrécie 33' de l'orifice principal 31 est de l'ordre de 3mm.

Selon un deuxième mode de réalisation représenté en figure 5, la paroi de diffusion 25 comprend une grille 41 fixée à la paroi 24 du conduit principal 20, ladite grille comportant au moins une barre 42 s'étendant de manière préférentielle selon une direction orthogonale à l'axe du conduit principal et sensiblement parallèle à la paroi 24 du conduit principal 20. La figure 5 représente ainsi la paroi de diffusion 25 qui comprend une succession de barres 42 parallèles s'étendant selon un axe X2 orthogonal à l'axe X du conduit primaire 20. Les desdites barres peuvent être fixées à un cadre annulaire 43 dont le diamètre extérieur est sensiblement égal au diamètre du débouché du canal d'amenée 21 de gaz recirculés. Ledit cadre 43 est fixé à la paroi 24 du conduit principal par soudage ou collage.

Selon un troisième mode de réalisation représenté en figure 6, la paroi de diffusion comprend une grille 51 comportant une multitude d'orifices 52 alvéolaires de petit diamètre de l'ordre de 1 à 2 mm répartis sur toute la surface de ladite paroi de diffusion 25.

Ladite paroi de diffusion 25 masque le débouché du conduit de gaz recirculés 21 dans le conduit principal 20 et la surface de ladite paroi de diffusion tournée vers le conduit principal est dans la continuité de la surface de la paroi 24 du conduit principal. La paroi de diffusion 25 présente ainsi une portion de surface courbe dans le prolongement de la surface de la paroi du conduit principal.

Ladite paroi de diffusion peut être fixée au conduit cylindrique 22 de gaz recirculés ou être d'une pièce avec le connecteur d'entrée 10.

Ladite paroi de diffusion 25 peut ainsi être fixée à l'extrémité aval du conduit d'amenée 22 des gaz recirculés par collage ou soudage. Ledit conduit d'amenée des gaz recirculés est ensuite enfoncé dans le canal d'amenée 21 des gaz recirculés. De manière préférentielle, ledit conduit d'amenée 22 comporte une boursoufflure sur la surface cylindrique extérieure complémentaire avec une rainure creusée dans le canal d'amenée 21 de gaz recirculés afin de servir de détrompage.

La paroi de diffusion 25 et le connecteur d'entrée 10 du turbocompresseur peuvent également être d'une pièce obtenue par moulage afin de diminuer le nombre d'opérations pour l'obtention du connecteur.

L'objectif de l'invention est atteint avec la paroi de diffusion qui comportant :
- une surface tournée vers le conduit principal et sensiblement dans le prolongement de la paroi dudit conduit principal afin de réduire les aspérités à la paroi du conduit principal d'amenée d'air frais et donc des irrégularités d'écoulement de l'air frais,
- des orifices de diffusion pour améliorer le mélange des gaz recirculés avec l'air frais et de réduire l'impact de l'entrée des gaz recirculés dans le conduit principal sur l'écoulement d'air frais.

Comme il va de soi, l'invention ne se limite pas aux seules formes d'exécution décrites ci-dessus à titre d'exemples, elle en embrasse au contraire toutes les variantes.

## Revendications

1. Connecteur d'entrée (10) de turbocompresseur de moteur thermique comprenant :
- un conduit principal d'amenée d'air frais (20) de révolution autour d'un axe primaire,
- un conduit cylindrique de gaz de recirculation (21) dont l'axe est orthogonal à l'axe primaire et débouchant dans le conduit principal (20) par un débouché, **caractérisé en ce que** le connecteur comprend une paroi de diffusion (25) présentant une surface dans le prolongement de la surface de la paroi (24) du conduit principal (20) pour masquer le débouché du conduit des gaz de recirculation (22) et pour réduire les turbulences à proximité du débouché, et **en ce que** ladite paroi de diffusion comprend une grille.

2. Connecteur selon la revendication 1 **caractérisé en ce que** la paroi de diffusion (25) comprend au moins une barre s'étendant selon une direction sensiblement orthogonale à l'axe primaire.

3. Connecteur selon la revendication 1, **caractérisé en ce que** la paroi de diffusion (25) comprend des orifices coniques (31, 32) débouchant dans le conduit principal.

4. Connecteur selon la revendication 3, **caractérisé en ce que** le diamètre des sections rétrécies des orifices coniques est compris dans la plage de 1 à 3mm.

5. Connecteur selon la revendication 4, **caractérisé en ce que** les orifices coniques (32) sont répartis en périphérie de la paroi de diffusion (25) et entourent un orifice central médian (31).

6. Connecteur (10) selon l'une quelconque des revendications 1 à 5, **caractérisé en ce que** le conduit cylindrique (22) de gaz recirculés est inséré dans un canal (21) creusé dans le connecteur (10).

7. Connecteur (10) selon la revendication 6, **caractérisé en ce que** la paroi de diffusion (25) est fixée solidaire à une extrémité aval du conduit cylindrique recirculés (22) selon le sens de circulation des gaz recirculés.

8. Connecteur selon la revendication 7, **caractérisé en ce que** la paroi de diffusion (25) et le conduit de gaz recirculés (22) sont obtenus par moulage d'une pièce unique.

9. Connecteur selon l'une quelconque des revendications 1 à 6, **caractérisé en ce que** la paroi de diffusion (25) et le connecteur d'entrée (10) sont d'une seule pièce issue du moulage.

10. Connecteur selon l'une quelconque des revendications 1 à 9, **caractérisé en ce que** le conduit primaire (20) est conique.

## Patentansprüche

1. Eingangsanschluss (10) eines Turbokompressors eines Verbrennungsmotors, umfassend:
- eine Hauptleitung zur Frischluftzufuhr (20) in Umdrehung um eine primäre Achse,
- eine zylindrische Leitung für Rückführungsgas (21), deren Achse orthogonal zur primären Achse ist und die durch eine Einmündung in die Hauptleitung (20) mündet, **dadurch gekennzeichnet, dass** der Anschluss eine Verteilungswand (25) umfasst, die eine Fläche in der Verlängerung der Fläche der Wand (24) der Hauptleitung (20) aufweist, um die Einmündung der Leitung der Rückführungsgase (22) zu maskieren und um die Turbulenzen in der Nähe der Einmündung zu verringern, und dadurch, dass die Verteilungswand ein Gitter umfasst.

2. Anschluss nach Anspruch 1, **dadurch gekennzeichnet, dass** die Verteilungswand (25) mindestens eine Stange umfasst, die sich gemäß einer Richtung erstreckt, die im Wesentlichen orthogonal zur primären Achse verläuft.

3. Anschluss nach Anspruch 1, **dadurch gekennzeichnet, dass** die Verteilungswand (25) kegelförmige Öffnungen (31, 32) umfasst, die in die Hauptleitung münden.

4. Anschluss nach Anspruch 3, **dadurch gekennzeichnet, dass** der Durchmesser der verjüngten Abschnitte der kegelförmigen Öffnungen im Bereich von 1 bis 3 mm liegt.

5. Anschluss nach Anspruch 4, **dadurch gekennzeichnet, dass** die kegelförmigen Öffnungen (32) am Rand der Verteilungswand (25) verteilt sind und eine mittlere Zentralöffnung (31) umgeben.

6. Anschluss (10) nach einem der Ansprüche 1 bis 5, **dadurch gekennzeichnet, dass** die zylindrische Leitung (22) für rückgeführte Gase in einen Kanal (21) eingeführt ist, der in dem Anschluss (10) vertieft ist.

7. Anschluss (10) nach Anspruch 6, **dadurch gekennzeichnet, dass** die Verteilungswand (25) mit einem nachgelagerten Ende der rückgeführten zylindrischen Leitung (22) gemäß der Umlaufrichtung der rückgeführten Gase fest verbunden ist.

8. Anschluss nach Anspruch 7, **dadurch gekennzeichnet, dass** die Verteilungswand (25) und die Leitung für rückgeführte Gase (22) durch Formung eines einzigen Teils erhalten sind.

9. Anschluss nach einem der Ansprüche 1 bis 6, **dadurch gekennzeichnet, dass** die Verteilungswand (25) und der Eingangsanschluss (10) aus einem einzelnen Teil sind, das aus der Formung hervorgegangen ist.

10. Anschluss nach einem der Ansprüche 1 bis 9, **dadurch gekennzeichnet, dass** die primäre Leitung (20) kegelförmig ist.

## Claims

1. Inlet connector (10) for a turbocharger of an internal combustion engine, comprising:
- a main fresh air intake duct (20) that is axisymmetric about a primary axis,
- a cylindrical recirculation gas duct (21) whose axis is orthogonal to the primary axis and which opens into the main duct (20) by an outlet,
**characterized**
**in that** the connector comprises a diffusion wall (25) having a surface in continuation of the surface of the wall (24) of the main duct (20) so as to mask the outlet of the recirculation gas duct (22) and to reduce turbulence close to the outlet, and in that said diffusion wall comprises a grille.

2. Connector according to Claim 1, **characterized in that** the diffusion wall (25) comprises at least one bar extending in a direction essentially orthogonal to the primary axis.

3. Connector according to Claim 1, **characterized in that** the diffusion wall (25) comprises conical orifices (31, 32) opening into the main duct.

4. Connector according to Claim 3, **characterized in that** the diameter of the narrowed sections of the conical orifices is between 1 and 3 mm.

5. Connector according to Claim 4, **characterized in that** the conical orifices (32) are distributed around the periphery of the diffusion wall (25) and surround a central median orifice (31).

6. Connector (10) according to any one of Claims 1 to 5, **characterized in that** the cylindrical recirculated gas duct (22) is inserted into a channel (21) created in the connector (10).

7. Connector (10) according to Claim 6, **characterized in that** the diffusion wall (25) is secured to a downstream end of the cylindrical recirculated duct (22), in the flow direction of the recirculated gases.

8. Connector according to Claim 7, **characterized in that** the diffusion wall (25) and the recirculated gas duct (22) are obtained by moulding of a single part.

9. Connector according to any one of Claims 1 to 6, **characterized in that** the diffusion wall (25) and the inlet connector (10) are in the form of a single part produced by the moulding.

10. Connector according to any one of Claims 1 to 9, **characterized in that** the primary duct (20) is conical.
